# EUROPÄISCHE PATENTSCHRIFT

(11) **EP 1 702 306 B1**
(45) Veröffentlichungstag und Bekanntmachung des Hinweises auf die Patenterteilung: **11.08.2010**
(21) Anmeldenummer: 04820940.7
(22) Anmeldetag: 16.12.2004
(51) Int. Cl.: G07C 1/10

(54) **ZUTRITTSKONTROLLSYSTEM UND VERFAHREN ZU DESSEN BETRIEB**
ACCESS CONTROL SYSTEM AND METHOD FOR OPERATING SAID SYSTEM
SYSTEME DE CONTROLE D'ACCES, ET PROCEDE POUR FAIRE FONCTIONNER CE SYSTEME

(30) Priorität: 06.01.2004 CH 12042004
(43) Veröffentlichungstag der Anmeldung: 20.09.2006
(73) Patentinhaber: Kaba AG, 8623 Wetzikon (CH)
(72) Erfinder: STUDERUS, Paul, 8165 Oberweningen (CH)
(74) Vertreter: Bremi, Tobias Hans
(86) Internationale Anmeldenummer: PCT/CH2004/000739
(87) Internationale Veröffentlichungsnummer: WO 2005/066908

(56) Entgegenhaltungen:
- EP-A- 1 093 091
- EP-A- 1 271 418
- EP-A- 1 336 937
- WO-A-02/31778
- WO-A-2004/114226

## Beschreibung

### TECHNISCHES GEBIET

Die vorliegende Erfindung betrifft ein Zutrittskontrollsystem, sowie ein Verfahren zu dessen Betrieb. Das Zutrittskontrollsystem basiert auf einem Standard-Zutrittskontrollsystem, über welches eine Vielzahl von Zutrittspunkten über jeweils individuelle physikalische Schliessmechanismen kontrolliert werden können, wobei bei jedem Zutrittspunkt wenigstens ein Leser sowie ein damit in Verbindung stehender Controller zur Steuerung des Schliessmechanismus' vorgesehen ist. Weiterhin ist wenigstens ein Access Control-Server vorhanden, welcher eine zentrale Verwaltung der Zutrittsdaten vornimmt, und welcher mit den jeweiligen Controllern in Verbindung steht, sowie wenigstens ein Mobiltelefonie-Server in Verbindung mit dem Access Control-Server, welcher wenigstens indirekt in der Lage ist, Daten über ein Mobiltelefon-Netz an Mobiltelefon-Teilnehmer abzusetzen respektive von diesen zu empfangen.

### STAND DER TECHNIK

Zutrittskontrollsysteme sind im wesentlichen elektronisch gesteuerte zentralisierte Systeme, welche eine Vielzahl von Zutrittspunkten (Durchgängen) in deren Zugänglichkeit überwachen, steuern und verwalten. Moderne Zutrittskontrollsysteme beruhen dabei häufig auf berührungsloser Technologie, d. h. beim Zutrittspunkt wird nicht mehr ein physikalischer Schlüssel verwendet, sondern elektronisch lesbare Medien, welche durch entsprechende, an den Zutrittspunkten vorgesehene Leser aktiviert und von diesen ausgelesen werden. Diese elektronisch lesbare Medien sind typischerweise unter dem Begriff RFID (Radio Frequency Identification) bekannt und hochstehende Technologien sind beispielsweise bei der Anmelderin unter dem Handelsnamen LEGIC^{®} erfolgreich und zuverlässig seit längerer Zeit in Anwendung.

Bei Verwendung eines RFID Mediums wird im Rahmen eines derartigen Zutrittskontrollsystems normalerweise wie folgt vorgegangen: ,

Eine Person steht vor dem Leser des Durchganges (Zutrittspunkt), für welchen sie Zutritt erlangen möchte. Sie präsentiert ihr Medium (RFID-Tag) und das System prüft, ob das Medium bekannt ist, ein Profil vorhanden ist und dieses den Zutritt zu diesem Zeitpunkt zulässt. Wenn OK, wird das am Leser signalisiert und die Tür einmalig durch den Controller freigegeben.

Diese Technologie eignet sich insbesondere bei ständigen Mitarbeitern, welche einmal mit einem derartigen elektronischen Medium ausgestattet werden können, welches anschliessend sowohl Zutrittskontrolle, gegebenenfalls zudem Zeiterfassung oder weitere Applikationen, ermöglicht.

In zunehmendem Masse wird es in heutiger Zeit aber erforderlich, auch kurzfristig Zutrittsberechtigungen an Servicepersonal oder Ähnliches zu vergeben, dies gegebenenfalls in Notsituationen auch auf einer sehr kurzen Zeitskala, was die Abgabe von entsprechenden physikalischen Medien (zum Beispiel RFID-Tags) so gut wie verunmöglicht. Zudem beinhaltet jede Abgabe von entsprechenden Medien das Risiko eines Verlustes und damit von Sicherheitslücken.

In neuerer Zeit ist entsprechend die Tendenz und das Bedürfnis aufgekommen, gegebenenfalls Mobiltelefone (Handys) als Ersatz oder zumindest Ergänzung für diese elektronischen Medien zu verwenden. In diesem Fall wird typischerweise wie folgt vorgegangen:
Eine Person gibt die Durchgangsnummer (d. h. eine Kennung des spezifischen Zutrittspunkts), für welchen sie Zutritt erlangen möchte, in einem Handy Dialog ein. Sie bestätigt die Eingabe gegebenenfalls mit ihrem persönlichen PIN Code. Diese Daten werden über das Mobiltelefon-Netz an den Zutrittssystem Server (Access Control-Server) gesendet. Dort wird geprüft, ob die Handynummer bekannt ist, der PIN Code korrekt ist, ein Profil vorhanden ist (ist diese Handynummer mit diesem PIN Code zu diesem spezifischen Zeitpunkt an diesem spezifischen Zutrittspunkt autorisiert) und dieses den Zutritt zu diesem Zeitpunkt zulässt. Wenn OK, wird das am Leser signalisiert und die Tür einmalig durch den Controller freigegeben (hier ausgelöst durch den Server).

Aus der EP 1 336 937 ist ein Zutrittskontrollsystem bekannt. Es umfasst mehrere Zutrittskontrollvorrichtungen, in welchen jeweils ein Zutrittscode gespeichert ist. Spezifische Zutrittscodes und Zutrittsrechte für mehrere Zutrittskontrollvorrichtungen werden von einer Zutrittskontrollzentrale über ein Mobilfunknetz auf das mobile Kommunikationsendgerät, z.B. eines Mobiltelefons eines Benutzers, übermittelt. Von einer zu passierenden Zutrittskontrollvorrichtung wird eine Zutrittskontrollvorrichtungsidentifizierung an das mobile Kommunikationsendgerät übermittelt. Im mobilen Kommunikationsendgerät werden auf Grund der empfangenen Identifizierung der Zutrittscode und die Zutrittrechte für die zu passierende Zutrittskontrollvorrichtung bestimmt und an die Zutrittskontrollvorrichtung übertragen.

Die Zutrittskonfrollvorrichtung schaltet dem Benutzer den Zutritt frei, falls die empfangenen Zutrittsrechte ausreichen und der empfangene Zutrittscode mit dem gespeicherten Zutrittscode übereinstimmt.

Aus der WO 02/31778 A1 ist ein ähnliches Zutrittkontrollsystem bekannt, bei welchem als Endgerät ebenfalls ein Mobiltelefon oder ein PDA Anwendung finden kann. In diesem Fall wird als Mittel der Kommunikation zwischen Mobiltelefon und Zutrittskontrollvorrichtung sowie einer Zentrale beispielsweise die Verwendung der drahtlosen bluetooth-Technologie vorgeschlagen. Auch hier wird die Kommunikation zwischen dem Endgerät und dem lokalen Sender bei der Zutrittskontrollvorrichtung zur Authentifizierung und Auslösung der Öffnung des Zutritts verwendet.

### DARSTELLUNG DER ERFINDUNG

Der Erfindung liegt demnach die Aufgabe zugrunde, ein in diesem Zusammenhang verbessertes Zutrittskontrollsystem, sowie ein Verfahren zu dessen Betrieb vorzuschlagen. Das Zutrittskontrollsystem basiert auf einem Standard-Zutrittskontrollsystem, über welches eine Vielzahl von Zutrittspunkten über jeweils individuelle physikalische Schliessmechanismen kontrolliert werden können, wobei bei jedem Zutrittspunkt wenigstens ein Leser sowie ein damit in Verbindung stehender Controller zur Steuerung des Schliessmechanismus' vorgesehen ist. Weiterhin ist wenigstens ein Access Control-Server vorhanden, welcher eine zentrale Verwaltung der Zutrittsdaten vornimmt, und welcher mit den jeweiligen Controllern in Verbindung steht, sowie wenigstens ein Mobiltelefonie-Server in Verbindung mit dem Access Control-Server, welcher wenigstens indirekt in der Lage ist, Daten über ein Mobiltelefon-Netz an Mobiltelefon-Teilnehmer abzusetzen respektive von diesen zu empfangen.

Die Lösung dieser Aufgabe wird dadurch erreicht, dass an einem spezifizierten Ort ein kurzreichweitiger Sender vorhanden ist, welcher als unabhängige Einheit ohne direkte Verbindung mit dem Standard-Zutrittskontrollsystem ausgebildet ist, und welcher Zutrittspunkt-spezifische Identifikationsinformation derart aussendet, dass sie von einem nur in Empfangsnähe des Senders befindlichen Mobiltelefon empfangen und von diesem wenigstens indirekt zur Steuerung der Zutrittskontrolle eines spezifischen zugeordneten Zutrittspunkts verwendet wird.

Der Kern der Erfindung besteht somit darin, einerseits nur Mobiltelefonen die Öffnung am Zutrittspunkt zu erlauben, welche auch tatsächlich in unmittelbarer Nähe dieses Senders und damit in unmittelbarer Nähe eines spezifischen Orts sind. Andernfalls wäre es nämlich möglich, einen entsprechenden Ablauf mit einem Mobiltelefon auszulösen, ohne physisch vor Ort oder an einem spezifizierten Ort zu sein. Dabei handelt es sich um eine Sicherheitslücke. Im vorliegenden Fall wird dies nun verhindert, indem nur eine entsprechende Öffnungsanfrage durch das Mobiltelefon abgesetzt werden kann, wenn es über eine entsprechende Schnittstelle die Identifikationsinformation des Senders empfängt.

Beim spezifischen Ort kann es sich dabei einerseits um die unmittelbare Nähe des zugeordneten Zutrittspunkts handeln, wobei in diesem Fall die Positionierung des Senders bevorzugt so vorgenommen wird, dass das Mobiltelefon diesen Sender nur empfangen kann, wenn es sich unmittelbar vor dem Zutrittspunkt befindet.

Andererseits ist es aber auch möglich, den Sender bewusst dem Zutrittspunkt vorgelagert anzuordnen, beispielsweise im Falle einer Zufahrt derart, dass ein Lastwagenfahrer ohne auszusteigen mit seinem Mobiltelefon einen Zugang öffnen kann. Eine grundsätzlich andere Alternative besteht darin, einen bestimmten Bereich zur Autorisierung eines spezifischen Zuganges freizugeben. So kann zum Beispiel ein Sender in einem Überwachungsraum oder einem anderen Arbeitsraum angeordnet werden, so dass Personal, wenn es sich in diesem Überwachungsraum befindet, über ein Mobiltelefon eine oder mehrere Zutrittspunkte öffnen kann. Insbesondere in diesem Fall ist es auch möglich, einem Sender mehrere Zutrittspunkte zuzuordnen. In diesem Fall muss aber anschliessend bei der Autorisierung über den Access Control-Server noch angegeben werden, welcher der der gleichen Identifikation zugeordneten Zutrittspunkte geöffnet werden soll.

Der Empfang der Identifikationsinformation des Senders beinhaltet aber andererseits auch eine zusätzliche Vereinfachung und Erhöhung der Sicherheit in anderer Hinsicht. Ohne eine entsprechende lokale Kennung muss der Benutzer des Mobiltelefons, sofern er nicht nur zum Zutritt an einem einzigen Zutrittspunkt berechtigt ist, in einem bestimmten Moment eine Kennung des spezifischen Zutrittspunkts an seinem Mobiltelefon eingeben. Dieser Vorgang ist einerseits mühselig und andererseits fehleranfällig sowie manipulierbar. Grundsätzlich käme für eine derartige Lokalisierung auch die Zelleninformation des Mobiltelefons in Frage, es zeigt sich in der Praxis aber, dass einerseits die Zelleninformation normalerweise für individuelle Zutrittspunkte lokal zu wenig genau ist (unterschiedliche Durchgänge in der gleichen Zelle), und dass die von einem spezifischen Benutzer gerade verwendete Zelle auch je nach Mobiltelefon-Betreiber unterschiedlich sein kann und zudem bei verändernden Zellen im Zutrittskontrollsystem stets nachgeführt werden müsste.

Ein weiterer wesentlicher Vorteil des vorgeschlagenen Verfahrens besteht darin, dass eigentlich nicht das Mobiltelefon als so genanntes "trusted device" verwendet wird, sondern dass nur die einem Mobiltelefon zugeordnete Telefonnummer, wie sie von Access Control-Server respektive vom zugehörigen Mobiltelefonie-Server empfangen wird, zur Authentifikation, gegebenenfalls in Kombination mit einem PIN-Code verwendet wird. Es werden mit anderen Worten keine spezifischen Daten auf dem Mobiltelefon abgelegt, und es ist gegebenenfalls möglich, beispielsweise solange die gleiche SIM-Karte verwendet wird, auch ein anderes Mobiltelefon für die gleichen Zutrittsberechtigungen zu verwenden.

In diesem Zusammenhang muss noch erwähnt werden, dass unter dem Begriff Mobiltelefon grundsätzlich Geräte zu verstehen sind, welche einerseits in der Lage sind, über ein mobiles Telefonnetz, beispielsweise das GSM-Netz, Daten mit dem Access-Control-System auszutauschen, und welche andererseits dazu in der Lage sind, die vom Sender ausgestrahlten Signale zu empfangen, d. h. welche über eine entsprechende Schnittstelle verfügen. Es muss sich entsprechend nicht zwingend um ein Mobiltelefon im klassischen Sinne handeln, es kann sich auch um einen PDA (Personal Digital Assistant) oder einen anderen Computer handeln, solange er über die genannten Möglichkeiten der Kommunikation mit dem Sender respektive dem ZutrittskontrollSystem verfügt.

Gemäss einer ersten bevorzugten Ausführungsform der vorliegenden Erfindung handelt es sich beim Sender um ein Bluetooth-Gerät, insbesondere bevorzugt mit einer Reichweite von weniger als 10 Metern. Moderne Mobiltelefone verfügen normalerweise über Bluetooth-Schnittstellen, und entsprechend erweist es sich als besonders einfach, da keine zusätzliche benutzerseitige Hardware erforderlich ist, die jeweiligen Sender am Zutrittspunkt als Bluetooth-Gerät auszugestalten. Der Bluetooth-Standard führt in automatisierter Weise eine ständige Abfrage und einen ständigen Empfang von den einzelnen Geräten spezifisch zugeordneten, 48-Bit-Adressen durch. Kommt ein solches Mobiltelefon somit in den Bereich eines anderen Bluetooth Gerätes, so wechseln sie gegenseitig automatisch die ID (48-Bit Adresse) aus. Diese Tatsache wird gemäss der Erfindung zur "Lokalisierung" ausgenutzt. Am betroffenen Durchgang (Zutrittspunkt) wird einfach ein Bluetooth Gerät angeordnet. Die ID dieses Gerätes wird im System dem Leser respektive dem Zutrittspunkt zugewiesen. Es handelt sich somit vorzugsweise bei der Identifikationsinformation um eine Hardware-spezifische, eindeutige Adresse des Senders, insbesondere bevorzugt um eine gerätespezifische 48-bit-Adresse eines Bluetooth-Geräts.

Eine Alternative oder zusätzliche Möglichkeit besteht darin, einen WLAN-Sender (Wireless Local Area Network, kurz WLAN, auch wi-fi, steht für "drahtloses lokales Netzwerk", wobei meistens der Standard IEEE 802.11 gemeint ist. Dieser Standard spezifiziert mehrere drahtlose Übertragungstechniken und Verfahren zum Mediumzugriff. Geräte, die nach der Variante 802.11b arbeiten, übertragen Daten per Radiowellen im lizenzfreien ISM-Band bei 2,4 GHz mit einer Brutto-Übertragungsrate von bis zu 11 MBit/s) zu verwenden. Vorteilhaft ist diese Lösung insbesondere deshalb, weil derartige WLAN-Geräte gegebenenfalls in einem Gebäude bereits vorhanden sind, und weil zunehmend insbesondere PDAs über entsprechende Schnittstellen verfügen.

Will jetzt eine Person Zutritt mit einem Mobiltelefon erlangen, muss dieses im Bereich jenes Bluetooth/WLAN Senders sein, welcher dem Durchgang zugewiesen ist. Dies kann physikalisch am gleichen, aber auch an unterschiedlichem Ort verglichen mit dem Leser sein (z.B. Lastwagenzufahrt oder Überwachungsraum). Damit erübrigt sich auch die Eingabe der Durchgangsnummer (über Bluetooth ID resp. WLAN-Kennung automatisch bekannt, bei der Installation des Bluetooth/WLAN-Gerätes am Zutrittspunkt muss dem System nur einmal die entsprechende Korrelation zwischen Bluetooth/WLAN ID und Zutrittspunkt angegeben werden). Gegebenenfalls mit einem PIN oder einer anderen Authentifikation wird jetzt diese ID an den Zutrittskontroll-Server gesandt. Im Gegensatz zu bereits bekannten Systemen der Zutrittskontrolle unter Verwendung von Bluetooth-Technologie wird im vorliegenden Fall aber nicht eine effektive Verbindung zwischen dem Mobiltelefon und dem Bluetooth-Gerät am Zutrittspunkt hergestellt, sondern es wird am Zutrittspunkt vom Mobiltelefon nur die ID des Bluetooth-Gerätes ausgelesen, um diese Information anschliessend zur Lokalisierung des Mobiltelefons zu verwenden. Die eigentlich möglichen Übermittlungsfunktionen der Bluetooth- resp. WLAN Schnittstelle werden mit anderen Worten nicht verwendet. Dies unter anderem, da die alleinige Verwendung der Bluetooth-Schnittstelle eine vollständige Integration des Bluetooth-Gerätes am entsprechenden Zutrittspunkt erforderlich und dabei ein Nachrüsten aufwändig macht. Im vorliegenden Fall ist nämlich ein wesentlicher Punkt darin zu sehen, dass ein Standard-Zutrittskontrollsystem in besonders einfacher Weise nachgerüstet werden kann.

Der Sender kann im vorliegenden Fall als unabhängige, auch mit einer individuellen Stromversorgung ausgestattete Einheit ausgebildet werden, da er gewissermassen nur zur Erzeugung der Lokalisierungsinformation auf dem Mobiltelefon dient. Der Sender, wie gesagt bevorzugt ein Bluetooth- oder ein WLAN Gerät, verfügt somit über keine direkte Verbindung mit dem Standard-Zutrittskontrollsystem und/oder bevorzugt dem Mobiltelefonie-Server. Ausserdem kann die Übermittlung einer ID auf einer sehr kurzen Zeitskala von weniger als ein paar Sekunden erfolgen, während typischerweise der Aufbau einer effektiven Bluetooth-Verbindung im Bereich von 10 Sekunden dauert. Dies ist in der Regel eine in der Praxis zu lange Zeitspanne. Es wird somit nur ein sehr spezifischer Aspekt der Bluetooth-Technologie verwendet, welcher gewissermassen die Vorteile im Zusammenhang mit Zutrittskontrolle aufgreift, ohne die Nachteile wie beispielsweise langsamer Verbindungsaufbau in Kauf nehmen zu müssen.

Vorzugsweise handelt es sich um ein Zutrittskontrollsystem, welches hauptsächlich Zutrittskontrolle unter Verwendung von Standard-Technologie verwaltet. Das Standard Zutrittskontrollsystem erlaubt somit in der Hauptsache beispielsweise die Zutrittskontrolle unter Verwendung von Mitteln ohne Mobiltelefonie, insbesondere auf Basis von RFID-Technologie.

Für Notfallsituationen ist es gegebenenfalls vorteilhaft, den Sender derart auszugestalten, dass der Sender zusätzlich über eine Verbindung mit dem Controller verfügt, so dass für den Fall eines Ausfalls der Verbindung zwischen Controller und Access Control-Server benutzerspezifische Identifikationsinformation vom Mobiltelefon an den Sender übermittelt und von diesem zur Steuerung des Schliessmechanismus an den Controller übergeben werden kann. Während mit anderen Worten beim normalen Betrieb der Sender ausschliesslich als Sender wirkt, und somit Information nur vom Sender an das Mobiltelefon übermittelt wird, kann in Notfallsituationen auch zusätzlich der umgekehrte Weg freigegeben werden, d. h. es ist möglich, vom Mobiltelefon Information an den Sender, welcher dann als Empfänger wirkt, zu übergeben.

Weiterhin betrifft die vorliegende Erfindung ein Verfahren zur Zutrittskontrolle, insbesondere bevorzugt unter Verwendung eines Zutrittskontrollsystems, wie es oben beschrieben wurde. Dabei ist ein Standard-Zutrittskontrollsystem vorhanden, über welches eine Vielzahl von Zutrittspunkten über jeweils individuelle physikalische Schliessmechanismen kontrolliert werden können, wobei bei jedem Zutrittspunkt bevorzugt wenigstens ein Leser sowie ein damit in Verbindung stehender Controller zur Steuerung des Schliessmechanismus' vorgesehen ist. Ausserdem ist wenigstens ein Access Control-Server vorhanden, welcher eine zentrale Verwaltung der Zutrittsdaten vornimmt, und welcher mit den jeweiligen Controllern in Verbindung steht. Weiterhin ist wenigstens ein Mobiltelefonie-Server in Verbindung mit dem Access Control-Server vorhanden, welcher wenigstens indirekt in der Lage ist, Daten über ein Mobiltelefon-Netz an Mobiltelefon-Teilnehmer abzusetzen respektive von diesen zu empfangen, wobei dieser Mobiltelefonie-Server auch integraler Bestandteil des Access Control-Servers sein kann. Zudem ist bei wenigstens einem Zutrittspunkt oder allgemeiner an einem spezifischen Ort ein kurzreichweitiger Sender angeordnet.

Erfindungsgemäss wird nun so vorgegangen, dass ein Mobiltelefon zum Zutritt bestimmter Zutrittspunkte in einem bestimmten Zeitraum über den Access Control-Server respektive über den Mobiltelefonie-Server über das Mobiltelefon-Netz autorisiert wird. Dieser Vorgang kann von entsprechendem Personal ausgelöst werden. Der Sender beim entsprechenden Zutrittspunkt oder allgemeiner am spezifischen Ort sendet Zutrittspunkt-spezifische Identifikationsinformation kontinuierlich oder abschnittsweise derart aus, dass sie von einem nur in unmittelbarer Nähe des Zutrittspunkts (wenn der Sender in dessen Nähe angeordnet ist) respektive des Senders befindlichen Mobiltelefon empfangen werden kann (Kontrolle der physischen Präsenz am Zutrittspunkt resp. beim Sender). Ein in unmittelbarer Nähe des Zutrittspunkts resp. des Senders befindliches Mobiltelefon erfasst nun die Kennung dieses Zutrittspunkts über diese Identifikationsinformation, und anschliessend wird automatisiert über Mobiltelefon, Mobiltelefon-Netz, Mobiltelefonie-Server, Access Control-Server, respektive Controller die Öffnung des entsprechenden Zutrittspunktes unter direkter oder indirekter Verwendung dieser Identifikationsinformation veranlasst. Die Übermittlung der Daten geschieht dabei vom Mobiltelefon bevorzugt über das Mobiltelefon-Netz entweder als telefonische Übermittlung oder als Email oder als SMS (Short Message Service, Kurznachrichten-Dienst, CEPT-Standard für kurze Text-Nachrichten, d.h. bis zu 160 alphanumerische Zeichen, an Mobiltelefone im GSM-Netz, die auf dem Handy-Display dargestellt werden).

Gemäss einer ersten bevorzugten Ausführungsform verlangt das Mobiltelefon nach Erfassung der Identifikationsinformation zusätzlich die Eingabe einer Authentifikation wie insbesondere eines PIN-Codes, Passworts, biometrischer Information, und diese benutzerspezifische Information wird anschliessend zusammen mit der Kennung des zu bearbeitenden Zutrittspunkts über das Mobiltelefon-Netz an den Mobiltelefonie-Server und den Access Control-Server übergeben. Anschliessend wird bei entsprechender Berechtigung der zugehörige Controller aktiviert respektive der Schliessmechanismus ausgelöst.

Wie bereits weiter oben erwähnt, handelt es sich beim Sender vorzugsweise um ein Bluetooth- oder ein WLAN-Gerät, welches als Identifikationsinfonnation seine eindeutige 48-Bit-Adresse aussendet. Diese 48-Bit-Adresse dient zur Kennung des zugehörigen Zutrittspunkts. Das Mobiltelefon verfügt über eine Bluetooth-Schnittstelle, wobei das Mobiltelefon bei Empfangen spezifischer, im Rahmen der Autorisierung übertragener derartiger 48-Bit-Adressen, welche den autorisierten Zutrittspunkten entsprechen, d. h. von diesem erkannt werden, automatisch in einen entsprechenden Dialog mit dem Mobiltelefon-Benutzer eintritt. Gegebenenfalls wird anschliessend eine Authentifikation des Benutzers angefordert (z. B. PIN-Code). Auf jeden Fall wird anschliessend eine Öffnungsanfrage des spezifischen Zutrittspunkts über das Mobiltelefon-Netz an den Mobiltelefonie-Server respektive den Access Control-Server übennittelt. Nach Überprüfung der Berechtigung wird anschliessend der Access Control-Server, sofern die Berechtigung gegeben ist, eine Auslösung des Controllers vornehmen.

Die Sicherheit lässt sich weiterhin verbessern, wenn gemäss einer weiteren bevorzugten Ausführungsform des erfindungsgemässen Verfahrens das Bluetooth- resp. WLAN-Gerät derart im Bereich des Zutrittspunktes angeordnet wird, dass der Empfang der Identifikationsinformation durch ein Mobiltelefon nur in einem Abstand von weniger als 1m, bevorzugt weniger als 0.5m ausserhalb und vor dem Zutrittspunkt möglich ist.

Weitere bevorzugte Ausfürungsformen des Zutrittskontrollsystems respektive des Verfahrens zur Zutrittskontrolle sind in den abhängigen Ansprüchen beschrieben.

Weiterhin offenbart ist ein Zeiterfassungssystem, welches ebenfalls auf der identischen Idee beruht, einen Sender, insbesondere ein Bluetooth-Gerät ausschliesslich dazu zu verwenden, die physische Anwesenheit eines Mobiltelefons zur Öffnung von Datentransfer zu kontrollieren. Das Zeiterfassungssystem verfügt dabei über ein Standard-Zeiterfassungssystem, welches wenigstens einen Zeiterfassungs-Server umfasst, welcher eine zentrale Verwaltung der Zeitdaten vornimmt; es verfügt weiterhin über wenigstens einen Mobiltelefonie-Server in Verbindung mit dem Zeiterfassungs-Server, welcher wenigstens indirekt in der Lage ist, Daten über ein Mobiltelefon-Netz an Mobiltelefon-Teilnehmer abzusetzen respektive von diesen zu empfangen, wobei dieser Mobiltelefonie-Server auch integraler Bestandteil des Zeiterfassungs-Servers sein kann. Das Zeiterfassungssystem zeichnet sich erfindungsgemäss dadurch aus, dass bei wenigstens einem autorisierten Bereich ein kurzreichweitiger Sender vorhanden ist, welcher Bereichs-spezifische Identifikationsinformation derart aussendet, dass sie nur von einem in unmittelbarer Nähe des autorisierten Bereichs befindlichen Mobiltelefon empfangen und von diesem wenigstens indirekt zur Manipulation der Zeitdaten verwendet wird. Auf diese Weise kann sichergestellt werden, dass bei Verwendung von Mobiltelefonen zur Zeiterfassung entsprechende Anfragen respektive Eingaben nur in spezifischen Bereichen ermöglicht sind. So können beispielsweise einzelne Stockwerke oder nur Eingangsbereiche etc. autorisiert werden, was einem Missbrauch vorbeugt.

Weiterhin offenbart ist ein Verfahren zur Zeiterfassung, insbesondere bevorzugt unter Verwendung eines Zeiterfassungssystems, wie es oben beschrieben wurde. Das Verfahren umfasst dabei ein Standard-Zeiterfassungssystem, mit wenigstens einem Zeiterfassungs-Server, welcher eine zentrale Verwaltung der Zeitdaten vornimmt; weiterhin ist wenigstens, ein Mobiltelefonie-Server in Verbindung mit dem Zeiterfassungs-Server vorhanden, welcher wenigstens indirekt in der Lage ist, Daten über ein Mobiltelefon-Netz an Mobiltelefon-Teilnehmer abzusetzen respektive von diesen zu empfangen, wobei dieser Mobiltelefonie-Server auch integraler Bestandteil des Zeiterfassungs-Servers sein kann; ausserdem ist bei wenigstens einem autorisierten Bereich ein kurzreichweitiger Sender vorhanden.

Das Verfahren ist nun insbesondere dadurch gekennzeichnet, dass ein Mobiltelefon zur Eingabe von Zeitdaten in bestimmten autorisierten Bereichen in wenigstens einem bestimmten Zeitraum über den Zeiterfassungs-Server respektive über den Mobiltelefonie-Server über das Mobiltelefon-Netz autorisiert wird, dass der Sender Bereichs-spezifische Identifikationsinfonnation kontinuierlich oder abschnittsweise derart aussendet, dass sie nur von einem in unmittelbarer Nähe des autorisierten Bereichs befindlichen Mobiltelefon empfangen werden kann, dass ein in unmittelbarer Nähe des Bereichs befindliches Mobiltelefon die Kennung dieses Bereichs über diese Identifikationsinformation erfasst, und dass anschliessend über Mobiltelefon, Mobiltelefon-Netz, Mobiltelefonie-Server Zeitdaten an den Zeiterfassungs-Server übermittelt, respektive von diesem abgefragt werden können.

Nicht zuletzt betrifft die vorliegende Erfindung ausserdem ein spezifisches Datenverarbeitungsprogramm (Software), welches auf einem Mobiltelefon lauffähig ist, und welches die Durchführung eines Verfahrens zur Zutrittskontrolle wie es oben beschrieben wurde, zu implementieren erlaubt. Das Datenverarbeitungsprogramm ist dazu in der Lage, in automatisierter Weise die vom Sender empfangene Identifikationsinformation, gegebenenfalls in Kombination mit einer weiteren Identifikation wie beispielsweise PIN-Code oder Ähnliches, an die Zutrittskontrolle zu übermitteln. Weiterhin betrifft die vorliegende Erfindung ein Mobiltelefon oder grundsätzlich ein anderes Gerät, auf welchem ein derartiges Datenverarbeitungsprogramm geladen ist, oder von welchem ein derartiges Datenverarbeitungsprogramm heruntergeladen werden kann.

### KURZE ERLÄUTERUNG DER FIGUR

Die Erfindung soll nachfolgend anhand von Ausführungsbeispielen im Zusammenhang mit der Zeichnung näher erläutert werden. Fig. 1 zeigt eine schematische Darstellung eines Zutrittskontrollsystems.

### WEGE ZUR AUSFÜHRUNG DER ERFINDUNG

Fig. 1 zeigt in schematischer Darstellung ein Zutrittskontrollsystem. Anhand dieser Darstellung soll die Erfindung erläutert werden, ohne dadurch die Breite des Schutzes, wie er in den Ansprüchen formuliert ist, einzuschränken.

Das Zutrittskontrollsystem umfasst einen Access Control-Server 4, auf welchem die Zutrittsberechtigungen festgelegt und verwaltet werden. Der Access Control-Server 4 kann neben Zutrittskontrolle auch gleichzeitig Zeitkontrolle übernehmen, d. h. die entsprechenden Zeitdaten personenspezifisch ablegen und verwalten. Der Access Control-Server 4 ist einerseits mit einer Vielzahl von Zutrittspunkten, d. h. Durchgänge 1 respektive 1' verbunden. Er verwaltet den Zutritt, d. h. die mögliche Öffnung und/oder Schliessung dieser Zutrittspunkte. An den einzelnen Zutrittspunkten 1 ist dazu zunächst ein Controller 3 angeordnet, welcher u.a. als Interface zum Access Control-Server 4 dient, und auf welchem je nach Ausgestaltung des Systems gewisse Informationen des Access Control-Servers gespiegelt sind. Die Controller 3 übernehmen einerseits die Aufgabe, die von einem Leser 3 empfangenen Daten zu verarbeiten, und diese entweder direkt oder erst nach entsprechender Rücksprache der Zutrittsberechtigungen auf dem Access Control-Server 4 zu benutzen. Benutzen heisst hier, dass der Controller 3 entsprechende Schliessmechanismen 8 physikalisch aktiviert, d. h. beispielsweise Riegel zurückführt oder Ähnliches, so dass der Zutrittspunkt, d. h. der Durchgang 1 vom Benutzer geöffnet werden kann.

Beim bis zu diesem Punkt geschilderten Zutrittskontrollsystem handelt es sich um ein Zutrittskontrollsystem nach dem Stand der Technik. Derartige Zutrittskontrollsysteme können dabei in Kombination mit elektronischen, mechatronischen und/oder mechanischen Komponenten verwendet werden, und sind beispielsweise von der Anmelderin unter dem Handelsnamen Kaba exos^{®} in Kombination mit RFID-Technologien unter dem Namen LEGIC^{®} erhältlich.

Es soll nun davon ausgegangen werden, dass ein derartiges Zutrittskontrollsystem unter Verwendung von RFID-Technologie bereits vorliegt, d. h. die Leser 2 sind darauf ausgelegt, entsprechende RFID-Tags auszulesen. Ein derartiges System soll nun für spezifische Situationen in einfacher Weise nachgerüstet werden, so dass Personen, welche normalerweise in derartig verwalteten Gebäuden nicht zutrittsberechtigt sind, d. h. welche nicht bereits über ein entsprechendes RFID-Gerät verfügen, insbesondere kurz- oder mittelfristig zutrittsberechtigt werden sollen. Zunächst wird dazu eine Möglichkeit vorgesehen, die Zutrittsberechtigungen über Mobiltelefone 7 zu ermöglichen. Dazu muss das Zutrittskontrollsystem zunächst an das Mobiltelefon-Netz angebunden werden. Zu diesem Zweck wird an den Access Control-Server 4 ein GSM-Server 5 (Global System for Mobile Communication) angebunden. Dieser GSM-Server 5 steht wenigstens indirekt mit einer Antenne 6 in Verbindung, welche es erlaubt, mit Mobiltelefonen 7, typischerweise über Relaisstationen etc., zu kommunizieren.

Weiterhin ist an jedem Zutrittspunkt 1 ein Bluetooth oder alternativ resp. zusätzlich Wireless LAN (WLAN)-Gerät 9 angeordnet. Dieses Gerät 9 ist dabei im Bereich des Zutrittspunktes 1 derart vorgesehen, dass ein korrespondierender Empfänger, beispielsweise ein Mobiltelefon 7 mit einer Bluetooth oder WLAN-Schnittstelle, dieses Gerät 9 nur dann empfängt, wenn das Mobiltelefon 7 im wesentlichen unmittelbar vor dem Durchgang 1 angeordnet ist.

Bluetooth ist grundsätzlich ein Protokoll für drahtlose (wireless) Datenübertragung. Der Standard dient zur Datenübertragung durch kurzwelligen Funk im global lizenzfrei nutzbaren ISM-Netz (2.45 GHz, wie in IEEE 802.11b) bei einer Reichweite von maximal 10 m, durch Verstärkung bis zu maximal 100m (im vorliegenden Fall in der Regel nicht vorgesehen). Die Übertragungsgeschwindigkeit erreicht 1MBit/s. Der Verbindungstyp ist one-to-one. Ausser einem Datenkanal stehen auch Sprachkanäle zur Verfügung. Vorgesehen ist dieses System insbesondere für so genannte PANs (Personal Area Network), d. h. für sehr lokale persönliche kabellose Netzwerke, welche möglichst automatisch, d. h. ohne spezifische Einflussnahme des Benutzers, aufgebaut werden sollen. Gemeint ist somit der Nahbereich von maximal zehn Metern um eine Person.

Durch das Bluetooth Verfahren soll die kabelgebundene Datenübertragung überflüssig werden. Dadurch lassen sich etwa kabellose Local Area Networks installieren, oder die Datenübertragung zwischen mobilen und stationären Geräten ermöglichen. Dabei kann der Datenaustausch auch automatisch erfolgen, sobald die Reichweite unterschritten wird. Ein weiterer Anwendungsbereich ist die Vernetzung im Privatbereich.

Um Bluetooth-fähig zu sein, müssen die Geräte mit einem Bluetooth-Chip zur Sende- und Empfangssteuerung ausgestattet sein. Der Bluetoothstandard wurde von der Bluetooth Special Interest Group spezifiziert, Bluetooth 1.0 im Juli 1999. Der Standard ist offen. Jedes Gerät verfügt über eine eindeutige 48-Bit Adresse, welche ständig nach aussen kommuniziert wird. Kommen zwei Bluetooth-fähige Geräte in genügend nahen Kontakt, so tauschen sie gem. Protokoll automatisch die korrespondierenden ID-Adressen aus.

Wireless LAN (WLAN) ist ein weiterer, offener Standard (IEEE 802.11) für drahtlose Datenübertragung und wird im Gegensatz zu Bluetooth vor allem bei grösseren Datenmengen und Distanzen in Zukunft vermehrt Verwendung finden. Auch hier wird mit drahtloser Datenübermittlung und einer jeweils eindeutigen Kennung gearbeitet und das WLAN eignet sich somit ebenfalls für das vorgeschlagene Verfahren. Dies insbesondere, da zunehmend mobiltelephoniefähige Geräte mit WLAN-Schnittstellen ausgerüstet werden (z.B. mobiltelephoniefähige PDAs). Stehen keine Mobiltelefone mit Bluetooth zur Verfügung, oder muss eine grössere Reichweite möglich sein, oder ist z.B. eine derartige WLAN Ausrüstung in einem Gebäude bereits vorhanden, kann alternativ oder parallel auch diese Technologie im vorgeschlagenen Verfahren zur Anwendung kommen. Grundsätzlich bietet somit der Bluetooth oder der WLAN-Standard eine sehr breite Palette an Kommunikationsmöglichkeiten an. Im vorliegenden Fall wird das Bluetooth/WLAN-Gerät 9 aber nur dazu verwendet, als Sender zu dienen, d. h. es wird nur die Eigenschaft ausgenützt, dass ein derartiges Gerät 9 ständig seine eindeutige Adresse aussendet. Dies, um wie bereits erwähnt, die physikalische Präsenz des Mobiltelefons im Bereich des Zutrittspunktes 1 sicherzustellen und um die Identität des Zutrittspunktes zu übermitteln.

Die Nachrüstung des konventionellen Zutrittskontrollsystems mit derartigen Bluetooth oder WLAN-Geräten 9 ist äusserst einfach. Im wesentlichen besteht sie darin, bei jedem gegebenenfalls freizugebenden Eingang ein derartiges Gerät 9 derart anzubringen, dass ein Empfang durch ein Mobiltelefon 7 im wesentlichen nur unmittelbar vor dem Eingang 1 möglich ist. Typischerweise sollte ein Empfang der spezifischen ID des Gerätes 9 durch ein Mobiltelefon 7 nur möglich sein, wenn das Mobiltelefon 7 näher als einen Meter vor dem Eingang 1 ist.

Insbesondere vorteilhaft an der vorliegenden Erfindung ist es, dass das Gerät 9 in keiner Weise physikalisch in das Zutrittskontrollsystem eingebunden werden muss, d. h. es ist nicht erforderlich, das Gerät 9 beispielsweise an den Controller 3 anzuschliessen und mit diesem zu koordinieren. Das Gerät 9 wird nur im Bereich des Durchgangs 1 angeordnet und kann beispielsweise zudem über eine separate Stromversorgung versorgt werden. Der einzige Schritt, welcher anschliessend erforderlich ist, ist eine Zuordnung der eindeutigen Adresse eines spezifischen Gerätes 9 zu einem spezifischen Durchgang 1. Dazu reicht es, diese ID einmal auszulesen, und anschliessend im Access Control-Server 4 dem spezifischen Eingang 1 diese ID zuzuordnen. So wird gewissermassen ein virtueller Zutrittspunkt geschaffen.

Im folgenden soll nun ein beispielhaftes Verfahren beschrieben werden, in welchem eine temporäre Zutrittskontrolle vergeben wird:
Im Rahmen von Unterhaltsarbeiten in einem Gebäude, welches mit einer Zutrittskontrolle verwaltet wird, soll einer Person ausnahmsweise für einen Nachmittag die Berechtigung vergeben werden, jeweils den Haupteingang eines Gebäudekomplexes zum Zugang benutzen zu können.

Ein Verwalter des Zutrittskontrollsystems gibt anschliessend direkt oder indirekt auf dem Access Control-Server 4 anstelle oder zusätzlich zum RFID Medium die Mobiltelefon-Nr. der Person z.B. an einer Bedienstation 10 ein, und ordnet dieser Mobiltelefon-Nr. spezifische Zutrittsberechtigungen zu, im konkreten Fall wird die Berechtigung vergeben, während des vorgegebenen Nachmittags jeweils den Haupteingang des Gebäudekomplexes benützen zu dürfen.

Anschliessend werden die den Haupteingängen des Gebäudekomplexes zugeordneten eindeutigen Adressen der bei diesen Haupteingängen angeordneten Bluetooth/WLAN-Geräte 9 entweder direkt an das Mobiltelefon der Person übermittelt, normalerweise zusammen mit einer auf dem Mobiltelefon lauffähigen Software (z.B. Java), und auf diesem hinterlegt; alternativ, und diese Lösung ist insofern bevorzugt, als auf dem Mobiltelefon dadurch keine Daten gespeichert werden und somit ggf. das Mobiltelefon gewechselt werden kann, solange die gleiche Mobiltelefon Nr. zugeordnet ist, wird diese Software ohne zugeordnete Adressen der erlaubten Geräte 9 nur auf dem Zutrittskontrollsystem derart bereitgestellt, dass bei einer ersten Kontaktaufnahme des Mobiltelefons der Person (beispielsweise wenn diese sich vor der Tür befindet und eine entsprechende Mobiltelefon-Nr. zum ersten Mal wählt) mit dem Zutrittskontroll-Server respektive dessen GSM-Server 5 die zugehörige Software automatisch an das Mobiltelefon übergeben wird.

Kommt nun die Person zum richtigen Zeitpunkt, d. h. am freigegebenen Nachmittag, in die Nähe eines spezifischen Haupteingangs des Gebäudekomplexes, so empfängt das Bluetooth-fähige Mobiltelefon der Person automatisch die eindeutige Adresse des Gerätes dieses spezifischen Haupteingangs. Wurde die entsprechende Software bereits auf dem Mobiltelefon hinterlegt, erkennt nun das Mobiltelefon einen derartigen Sender. Es wird nun, ggf. automatisch, die zugehörige Software auf dem Mobiltelefon 7 ausgelöst, und, sofern erforderlich, von der Person beispielsweise aus Sicherheitsgründen zusätzlich die Eingabe eines PIN Codes abgefragt. Hat diese den PIN Code eingegeben, so wird der Pin Code zusammen mit der eindeutigen Adresse des spezifischen Bluetooth/WLAN-Gerätes 9 des spezifischen Haupteingangs automatisch vom Mobiltelefon an das Zutrittskontrollsystem übermittelt. Dies geschieht über das GSM-Netz, entweder in Form eines SMS oder einer telefonischen Datenübennittlung, möglich ist auch ein Email oder eine andere Übermittlung nach einem bestimmten Protokoll. Im Zutrittskontrollsystem überprüft nun der Access Control-Server 4, ob dieses Mobiltelefon 7 respektive diese Mobiltelefonnummer, denn die Kennung ist nicht an das Gerät sondern an die dem Mobiltelefon zugewiesene Nummer gebunden, zu diesem Zeitpunkt an diesem (auf Grund der eindeutigen Adresse respektive auf Grund einer korrespondierenden aus dieser Adresse erzeugten Information) Durchgang berechtigt ist, und ob der eingegebene PIN Code korrekt ist. Wenn alle Bedingungen erfüllt sind, wird der Access Control-Server 4 dem zugehörigen Controller 3 derart ansteuern, dass der Schliessmechanismus 8 des Durchgangs 1 derart beeinflusst wird, dass die Person eintreten kann.

Ein weiterer Vorteil des Verfahrens ist, dass die Person ihr persönliches Mobiltelefon 7 jederzeit wechseln kann, ohne die Berechtigungen zu verlieren. Wichtig ist nur, dass die SIM Karte und somit die Telefonnummer des verwendeten Mobiltelefons die selbe bleibt. Speziell bei der Verwendung von zwei oder mehreren Mobiltelefonen 7 mit einer Mobiltelefonnummer kommt der Vorteil zu tragen. Möglich ist diese Flexibilität, weil auf dem Mobiltelefon 7 keine Daten des Zutrittskontrollsystems, höchstens die genannte Software, welche aber bei jeder Kontaktaufnahme automatisch wenn erforderlich erneut heruntergeladen wird, abgelegt sind und der Sender 9 die eindeutige Bluetooth/WLAN Adresse des Mobiltelefons 7 nicht kennen muss. In reinen auf Bluetooth basierenden Zutrittskontrollsystemen ist dieses Problem nur sehr aufwändig lösbar.

Neben der sicheren Identifikation vor Ort ermöglicht das Verfahren auch eine Identifikation in beliebiger Distanz zum Durchgang 1, solange sich das Mobiltelefon in genügender Nähe zu einem Bluetooth/WLAN-Sender befindet, d. h. solange sich das Mobiltelefon in einem spezifischen und definierten Bereich befindet. Somit kann eine Weitbereichslösung ohne Limiten realisiert werden, die trotzdem örtlich gebunden ist. Möglich ist diese Variante insbesondere, weil der Sender 9 nicht mit dem Controller 3 verbunden sein muss und weil zudem ggf. pro Zutrittspunkt mehrere Sender 9 möglich sind. Werkszufahrten für Lieferanten sind ein solches Beispiel oder eine Remote Öffnung eines Durchganges 1 durch einen Systembediener, der keinen Zugang zu seiner Bedienstation 10 hat, aber auf dem Gelände innerhalb der Reichweite des Senders 1 ist, der diesem Durchgang 1 unter anderem zugeordnet ist. Denkbar sind beispielsweise in diesem Zusammenhang Lösungen, bei welchen Personal in einem bestimmten Arbeitsbereich, beispielsweise einem Raum mit Videokameras, welche spezifische Zugänge überwachen, und in welchem Raum sich ein Bluetooth/WLAN-Sender befindet, ermächtigt wird mit einem Mobiltelefon einen Durchgangspunkt, welcher mit einer der Videokameras überwacht wird, zu öffnen.

### BEZUGSZEICHENLISTE

- 1: Durchgang
- 2: Leser
- 3: Controller
- 4: Access Control-Server
- 5: GSM-Server
- 6: Antenne (schematisch)
- 7: Mobiltelefon
- 8: physikalischer Schliessmechanismus (Schloss)
- 9: Bluetooth-Sender 10 Bedienstation

## Patentansprüche

1. Zutrittskontrollsystem mit
- einem Standard-Zutrittskontrollsystem (2-4,8), über welches eine Vielzahl von Zutrittspunkten (1) über jeweils individuelle physikalische Schliessmechanismen (8) kontrolliert werden können, wobei bei jedem Zutrittspunkt (1) wenigstens ein Leser (2) sowie ein damit in Verbindung stehender Controller (3) zur Steuerung des Schliessmechanismus' (8) vorgesehen ist, und wobei wenigstens ein Access Control-Server (4) vorhanden ist, welcher eine zentrale Verwaltung der Zutrittsdaten vornimmt,
- wenigstens einem Mobiltelefonie-Server (5) in Verbindung mit dem Access Control-Server (4), welcher wenigstens indirekt in der Lage ist, Daten über ein Mobiltelefon-Netz an Mobiltelefon-Teilnehmer (7) abzusetzen respektive von diesen zu empfangen, wobei dieser Mobiltelefonie-Server (5) auch integraler Bestandteil des Access Control-Server (4) sein kann;
**dadurch gekennzeichnet, dass**
der Access Control-Server (4) mit den jeweiligen Controllern (3) in Verbindung steht,
dass an einem spezifizierten Ort ein kurzreichweitiger Sender (9) vorhanden ist, welcher als unabhängige Einheit ohne direkte Verbindung mit dem Standard-Zutrittskontrollsystem (2-4,8) ausgebildet ist, und welcher Zutrittspunkt-spezifische Identifikationsinformation derart aussendet, dass sie von einem in Empfangsnähe des Senders (9) befindlichen Mobiltelefon (7) empfangen und von diesem wenigstens indirekt zur Steuerung der Zutrittskontrolle eines spezifischen zugeordneten Zutrittspunkts (1) verwendet wird.

2. Zutrittskontrollsystem nach Anspruch 1, **dadurch gekennzeichnet, dass** es sich beim spezifizierten Ort um einen Ort im Bereich des zugeordneten Zutrittspunkts (1) handelt, so dass die Identifikationsinfonnation des Senders (9) nur in unmittelbarer Nähe des Zutrittspunkts (1) vom Mobiltelefon (7) empfangen werden kann.

3. Zutrittskontrollsystem nach Anspruch 1, **dadurch gekennzeichnet, dass** es sich beim spezifizierten Ort um einen dem zugeordneten Zutrittspunkt (1) vorgelagerten Ort oder um einen spezifischen Arbeitsbereich handelt.

4. Zutrittskontrollsystem nach einem der vorhergehenden Ansprüche, **dadurch gekennzeichnet, dass** es sich beim Sender (9) um ein Bluetooth-Gerät, insbesondere bevorzugt mit einer Reichweite von weniger als 10 Metern, handelt, und dass das berechtigte Mobiltelefon (7) über eine Bluetooth-Schnittstelle verfügt.

5. Zutrittskontrollsystem nach einem der vorhergehenden Ansprüche, **dadurch gekennzeichnet, dass** es sich beim Sender (9) um eine WLAN-Station handelt, und dass das berechtigte Mobiltelefon (7) über eine WLAN-Schnittstelle verfügt.

6. Zutrittskontrollsystem nach einem der vorhergehenden Ansprüche, **dadurch gekennzeichnet, dass** es sich bei der Identifikationsinfonnation um eine Hardware-spezifische, eindeutige Adresse des Senders (9), insbesondere bevorzugt um eine gerätespezifische 48-bit-Adresse eines Bluetooth-Geräts (9) respektive eine entsprechende Gerät spezifische Adresse eines WLAN-Gerätes respektive eines WLAN-Netzes handelt.

7. Zutrittskontrollsystem nach einem der vorhergehenden Ansprüche, **dadurch gekennzeichnet, dass** der Sender (9) als unabhängige Einheit ausgebildet ist, welche bevorzugt über keine direkte Verbindung mit dem Mobiltelefonie-Server (5) verfügt.

8. Zutrittskontrollsystem nach einem der vorhergehenden Ansprüche, **dadurch gekennzeichnet, dass** das Standard Zutrittskontrollsystem (2-4,8) zudem die Zutrittskontrolle unter Verwendung von Mitteln ohne Mobiltelefonie (7) erlaubt, insbesondere auf Basis von RFID-Technologie.

9. Verfahren zur Zutrittskontrolle, insbesondere bevorzugt unter Verwendung eines Zutrittskontrollsystems nach einem der vorhergehenden Ansprüche, wobei ein Standard-Zutrittskontrollsystem (2-4,8), über welches eine Vielzahl von Zutrittspunkten (1) über jeweils individuelle physikalische Schliessmechanismen (8) kontrolliert werden können, vorhanden ist, wobei bei jedem Zutrittspunkt (1) bevorzugt wenigstens ein Leser (2) sowie ein damit in Verbindung stehender Controller (3) zur Steuerung des Schliessmechanismus' (8) vorgesehen ist, und wobei wenigstens ein Access Control-Server (4) vorhanden ist, welcher eine zentrale Verwaltung der Zutrittsdaten vornimmt,;
und wobei wenigstens ein Mobiltelefonie-Server (5) in Verbindung mit dem Access Control-Server (4) vorhanden ist, welcher wenigstens indirekt in der Lage ist, Daten über ein Mobiltelefon-Netz an Mobiltelefon-Teilnehmer (7) abzusetzen respektive von diesen zu empfangen, wobei dieser Mobiltelefonie-Server (5) auch integraler Bestandteil des Access Control-Servers (4) sein kann;
**dadurch gekennzeichnet, dass**
der Access Control-Server (4) mit den jeweiligen Controllern (3) in Verbindung steht, dass
an einem spezifizierten Ort, bevorzugt bei wenigstens einem Zutrittspunkt (1), ein kurzreichweitiger Sender (9) vorhanden ist, dass
ein Mobiltelefon (7) zum Zutritt bestimmter Zutrittspunkte (1) in einem bestimmten Zeitraum über den Access Control-Server (4) respektive über den Mobiltelefonie-Server (5) über das Mobiltelefon-Netz autorisiert wird,
dass der Sender (9) Zutrittspunkt-spezifische Identifikationsinfoimation kontinuierlich oder abschnittsweise derart aussendet, dass sie von einem nur in Empfangsnähe des Senders befindlichen Mobiltelefon (7) empfangen werden kann,
dass ein in Empfangsnähe des Senders (9) befindliches Mobiltelefon (7) die Kennung dieses Senders (9) über diese Identifikationsinformation erfasst,
und dass anschliessend über Mobiltelefon (7), Mobiltelefon-Netz, Mobiltelefonie-Server (5), Access Control-Server (4), respektive Controller (3) die Öffnung des dem Sender (9) zugeordneten Zutrittspunktes (1) unter direkter oder indirekter Verwendung dieser Identifikationsinformation veranlasst wird.

10. Verfahren nach Anspruch 9, **dadurch gekennzeichnet, dass** der Sender (9) derart in der Nähe des Zutrittspunkts (1) angeordnet ist, dass das Mobiltelefon (7) dessen Identifikationsinformation nur in unmittelbarer Nähe des Zutrittspunkts (1) empfangen kann.

11. Verfahren nach einem der Ansprüche 9 oder 10, **dadurch gekennzeichnet, dass** das Mobiltelefon (7) nach Erfassung der Identifikationsinformation zusätzlich die Eingabe einer Authentifikation wie insbesondere eines PIN-Codes, Passworts oder biometrischer Information (7) verlangt, und diese benutzerspezifische Information zusammen mit der Kennung des zu bearbeitenden Zutrittspunkts (1) über das Mobiltelefon-Netz an den Mobiltelefonie-Server (5) und den Access Contol-Server (4) übergeben wird, und dieser anschliessend den zugehörigen Controller (3) aktiviert.

12. Verfahren nach einem der Ansprüche 9-11, **dadurch gekennzeichnet, dass** das Mobiltelefon (7) die Identifikationsinformation und gegebenenfalls den PIN-Code über das GSM-Netz in Form einer telefonischen Datenübermittlung oder in Form eines SMS an den Access Control-Server (4) übergibt.

13. Verfahren nach einem der Ansprüche 9-12, **dadurch gekennzeichnet, dass** es sich beim Sender (9) um ein Bluetooth- oder ein WLAN-Gerät (9) handelt, welches als Identifikationsinformation seine eindeutige Adresse aussendet, und diese Adresse zur Kennung des zugehörigen Zutrittspunkts (1) dient, und dass das Mobiltelefon (7) über eine Bluetooth-respektive über eine WLAN-Schnittstelle verfügt, wobei das Mobiltelefon (7) bei Empfangen spezifischer, im Rahmen der Autorisierung übertragener derartiger Adressen, welche den autorisierten Zutrittspunkten (1) entsprechen, automatisch in einen entsprechenden Dialog mit dem Mobiltelefon-Benutzer eintritt, gegebenenfalls eine Authentifikation des Benutzers anfordert, und auf jeden Fall anschliessend eine Öffnungsanfrage des spezifischen Zutrittspunkts (1) über das Mobiltelefon-Netz an den Mobiltelefonie-Server (5) respektive den Access Control-Server (4) übermittelt wird.

14. Verfahren nach einem der Ansprüche 9-13, **dadurch gekennzeichnet, dass** es sich beim Sender (9) um ein Bluetooth- oder ein WLAN-Gerät (9) handelt, welches derart im Bereich des Durchgangs (1) angeordnet ist, dass der Empfang der Identifikationsinformation durch ein Mobiltelefon (7) nur in einem Abstand von weniger als 1m, bevorzugt weniger als 0.5m ausserhalb und vor dem Durchgang (1) möglich ist.

15. Verfahren nach einem der Ansprüche 9-14, **dadurch gekennzeichnet, dass** es sich beim Sender (9) um ein Bluetooth- oder ein WLAN-Gerät (9) handelt, welches in einem dem zugeordneten Zutrittspunkt (1) vorgelagerten spezifischen Bereich oder in einem dem Zutrittspunkt zugeordneten Arbeitsbereich angeordnet ist.

16. Auf einem Mobiltelefon (7) lauffähiges Datenverarbeitungsprogramm zur Durchführung eines Verfahrens nach einem der Ansprüche 9-15, welches dazu ausgelegt ist, die über eine Bluetooth- oder WLAN-Schnittstelle empfangene, von der Schnittstelle eines Senders (9) in automatisierter Weise in ständiger Abfrage ausgesendete Identifikationsinformation, gegebenenfalls zusammen mit einer in einer Abfrage angeforderten zusätzlichen Information wie beispielsweise einem PIN-Code, einem Passwort oder biometrischer Information, in automatisierter Art über das GSM-Netz an einen Access Control-Server (4) zu übermitteln.

17. Mobiltelefon (7) mit einem Datenverarbeitungsprogramm nach Anspruch 16.

## Claims

1. An access control system having
- a standard access control system (2-4, 8), via which a large number of access points (1) can each be controlled via individual physical locking mechanisms (8), with at least one reader (2) as well as a controller (3), which is connected to it, for controlling the locking mechanism (8) being provided at each access point (1), and with at least one access control server (4) being provided, which carries out central management of the access data;
- at least one mobile telephony server (5) connected to the access control server (4), which is at least indirectly able to send data via a mobile telephone network to mobile telephone subscribers (7), and to receive data from them, in which case this mobile telephony server (5) may also be an integral component of the access control server (4);
**characterized in that**
the access control server (4) is connected to the respective controllers (3)
that a short-range transmitter (9), in the form of an independent unit, which has no direct connection to the standard access control system (2-4, 8), is provided at one specified location and transmits access-point-specific identification information in such a manner that this is received by a mobile telephone (7) which is located in the reception area of the transmitter (9), and is used at least indirectly by this to control the access control at a specific associated access point (1).

2. The access control system as claimed in claim 1, **characterized in that** the specified location is a location in the area of the associated access point (1), such that the identification information from the transmitter (9) can be received by the mobile telephone (7) only in the immediate vicinity of the access point (1).

3. The access control system as claimed in claim 1, **characterized in that** the specified location is a location in front of the associated access point (1), or is a specific working area.

4. The access control system as claimed in one of the preceding claims, **characterized in that** the transmitter (9) is a Bluetooth appliance, particularly preferably with a range of less than 10 meters, and **in that** the authorized mobile telephone (7) has a Bluetooth interface.

5. The access control system as claimed in one of the preceding claims, **characterized in that** the transmitter (9) is a WLAN station, and **in that** the authorized mobile telephone (7) has a WLAN interface.

6. The access control system as claimed in one of the preceding claims, **characterized in that** the identification information is a hardware-specific, unique address of the transmitter (9), particularly preferably an appliance-specific 48-bit address of a Bluetooth appliance (9), or an address which is specific to a corresponding appliance for a WLAN appliance or a WLAN network.

7. The access control system as claimed in one of the preceding claims, **characterized in that** the transmitter (9) is in the form of an independent unit, which has no direct connection to the mobile telephony server (5).

8. The access control system as claimed in one of the preceding claims, **characterized in that** the standard access control system (2-4, 8) also allows access control using means without mobile telephony (7), in particular based on RFID technology.

9. A method for access control, particularly preferably using an access control system as claimed in one of the preceding claims, with
a standard access control system (2-4, 8) being provided, via which a large number of access points (1) can each be controlled via individual physical locking mechanisms (8), with at least one reader (2) as well as a controller (3), which is connected to it, preferably being provided in order to control the locking mechanism (8) for each access point (1), and with at least one access control server (4) being provided, which carries out central management of the access data;
and with at least one mobile telephony server (5) being provided, connected to the access control server (4), which is at least indirectly able to send data via a mobile telephone network to mobile telephone subscribers (7), and to receive data from them, in which case this mobile telephony server (5) may also be an integral component of the access control server (4) ;
**characterized in that**
the access control server (4) is connected to the respective controllers (3)
a short-range transmitter (9) is provided with a specified location, preferably at at least one access point (1), **in that** a mobile telephone (7) is authorized for access at specific access points (1) in a specific time period via the access control server (4), and/or via the mobile telephony server (5) via the mobile telephone network,
**in that** the transmitter (9) transmits access-point-specific identification information continuously or at times, in such a manner that it can be received by only a mobile telephone (7) which is located in the reception area of the transmitter,
**in that** a mobile telephone (7) which is located in the reception area of the transmitter (9) detects the identification of this transmitter (9) via this identification information,
and **in that** the access point (1) associated with the transmitter (9) is then opened, with direct or indirect use of this identification information, via the mobile telephone (7), the mobile telephone network, the mobile telephony server (5), the access control server (4) and the controller (3).

10. The method as claimed in claim 9, **characterized in that** the transmitter (9) is arranged in the vicinity of the access point (1) in such a manner that the mobile telephone (7) can receive its identification information only in the immediate vicinity of the access point (1).

11. The method as claimed in one of claims 9 or 10, **characterized in that**, after detection of the identification information, the mobile telephone (7) additionally demands the input of an authentication in particular such as a PIN code, password or biometric information (7), and this user-specific information is transmitted together with the identification of the access point (1) to be processed via the mobile telephone network to the mobile telephony server (5) and to the access control server (4), which then activates the associated controller (3).

12. The method as claimed in one of claims 9-11, **characterized in that** the mobile telephone (7) transmits the identification information and if appropriate the PIN code via the GSM network in the form of a telephonic data transmission or in the form of an SMS to the access control server (4).

13. The method as claimed in one of claims 9-12, **characterized in that** the transmitter (9) is a Bluetooth appliance or a WLAN appliance (9), which transmits its unique address as identification information, and this address is used to identify the associated access point (1), and **in that** the mobile telephone (7) has a Bluetooth interface or a WLAN interface, in which case the mobile telephone (7) automatically starts an appropriate dialogue with the mobile telephone user on reception of specific addresses of this type which are transmitted in the course of the authorization process and correspond to the authorized access points (1), possibly requests authentication of the user, and in any case then transmits a request to open the specific access point (1) via the mobile telephone network to the mobile telephony server (5) and to the access control server (4).

14. The method as claimed in one of claims 9-13, **characterized in that** the transmitter (9) is a Bluetooth appliance or a WLAN appliance (9), which is arranged in the area of the gateway (1) in such a way that the identification information can be received by a mobile telephone (7) only within a distance of less than 1 m, particularly preferably less than 0.5 m outside and in front of the gateway (1).

15. The method as claimed in one of claims 9-14, **characterized in that** the transmitter (9) is a Bluetooth appliance or a WLAN appliance (9), which is arranged in a specific area in front of the associated access point (1), or in a working area associated with the access point.

16. A data processing program, which can run on a mobile telephone (7), for carrying out a method as claimed in one of claims 9-15, which is designed to transmit identification information, received via a Bluetooth or WLAN interface, from a transmitter (9), possibly together with additional information requested in a request, such as a PIN code, a password or biometric information, automatically via the GSM network to an access control server (4).

17. A mobile telephone (7) having a data processing program as claimed in claim 16.

## Revendications

1. Système de contrôle d'accès qui présente :
- un système standard (2-4, 8) de contrôle d'accès par lequel plusieurs points d'accès (1) peuvent être contrôlés, chacun par un mécanisme physique individuel de fermeture (8),
en chaque point d'accès (1), au moins un lecteur (2) ainsi qu'un contrôleur (3) relié à ce dernier pour la commande du mécanisme de fermeture (8),
au moins un serveur (4) de contrôle d'accès qui assure l'administration centrale des données d'accès,
- au moins un serveur (5) de téléphonie mobile relié au serveur (4) de contrôle d'accès et qui est au moins indirectement capable de transmettre à des abonnés (7) de téléphonie mobile des données concernant un réseau de téléphonie mobile ou de les recevoir de ceux-ci, ce serveur (5) de téléphonie mobile pouvant faire également partie intégrante du serveur (4) de contrôle d'accès, **caractérisé en ce que**
le serveur (4) de contrôle d'accès est relié à chacun des contrôleurs (3),
**en ce qu'**un émetteur (9) à courte portée est prévu en un emplacement spécifié, est configuré comme unité indépendante sans liaison directe avec le système standard (2-4, 8) de contrôle d'accès et émet des informations d'identification spécifiques au point d'accès de telle sorte qu'elles soient reçues par un téléphone mobile (7) situé à proximité de l'émetteur (9) et soient utilisées par ce dernier au moins indirectement pour commander le contrôle d'accès d'un point d'accès (1) spécifiquement associé.

2. Système de contrôle d'accès selon la revendication 1, **caractérisé en ce que** l'emplacement spécifié est un emplacement situé dans la zone occupée par le point d'accès (1) associé, de telle sorte que l'information d'identification de l'émetteur (9) ne puisse être reçue par le téléphone mobile (7) qu'à proximité immédiate du point d'accès (1).

3. Système de contrôle d'accès selon la revendication 1, **caractérisé en ce que** l'emplacement spécifique est un emplacement situé en avant du point d'accès (1) associé ou d'une zone de travail spécifique.

4. Système de contrôle d'accès selon l'une des revendications précédentes, **caractérisé en ce que** l'émetteur (9) est un appareil dit Bluetooth dont la portée est de manière particulièrement préférable inférieure à 10 mètres et **en ce que** le téléphone mobile (7) autorisé dispose d'une interface Bluetooth.

5. Système de contrôle d'accès selon l'une des revendications précédentes, **caractérisé en que** l'émetteur (9) est un poste WLAN et en ce que le téléphone mobile (7) autorisé disposée d'une interface WLAN.

6. Système de contrôle d'accès selon l'une des revendications précédentes, **caractérisé en ce que** l'information d'identification est une adresse unique, spécifique au matériel électronique, de l'émetteur (9) et de façon particulièrement préférable une adresse à 48 bits spécifiques à l'appareil Bluetooth (9) ou une adresse spécifique d'un appareil WLAN ou d'un réseau WLAN.

7. Système de contrôle d'accès selon l'une des revendications précédentes, **caractérisé en ce que** l'émetteur (9) est configuré comme unité indépendante qui de préférence ne dispose pas d'une liaison directe avec le serveur (5) de téléphonie mobile.

8. Système de contrôle d'accès selon l'une des revendications précédentes, **caractérisé en ce que** le système standard (2-4, 8) de contrôle d'accès permet de plus le contrôle d'accès par recours à des moyens n'utilisant pas la téléphonie mobile (7) et en particulier basé sur la technologique RFID.

9. Procédé de contrôle d'accès, de façon particulièrement préférable par recours à un système de contrôle d'accès selon l'une des revendications précédentes, et dans lequel
- un système standard (2-4, 8) de contrôle d'accès par lequel plusieurs points d'accès (1) peuvent être contrôlés, chacun par un mécanisme physique individuel de fermeture (8), est prévu,
en chaque point d'accès (1), au moins un lecteur (2) ainsi qu'un contrôleur (3) relié à ce dernier pour la commande du mécanisme de fermeture (8) sont prévus,
au moins un serveur (4) de contrôle d'accès est prévu pour assurer l'administration centrale des données d'accès,
- au moins un serveur (5) de téléphonie mobile relié au serveur (4) de contrôle d'accès et qui est au moins indirectement capable de transmettre à des abonnés (7) de téléphonie mobile des données concernant un réseau de téléphonie mobile ou de les recevoir de ceux-ci est prévu, ce serveur (5) de téléphonie mobile pouvant faire également partie intégrante du serveur (4) de contrôle d'accès,
**caractérisé en ce que**
le serveur (4) de contrôle d'accès est relié à chacun des contrôleurs (3),
**en ce qu'**en un emplacement spécifié, de préférence en au moins un point d'accès (1), il présente un émetteur (9) à courte portée,
**en ce qu'**un téléphone mobile (7) est autorisé pour accéder à certains points d'accès (1) pendant un laps de temps défini par le serveur (4) de contrôle d'accès ou par le serveur (5) de téléphonie mobile par l'intermédiaire du réseau de téléphonie mobile,
**en ce que** l'émetteur (9) émet en continu ou par morceaux des informations d'identification spécifiques au point d'accès de telle sorte qu'elles ne puissent être reçues que par un téléphone mobile (7) situé à proximité de réception de l'émetteur,
**en ce qu'**un téléphone mobile (7) situé à proximité de réception de l'émetteur (9) saisit l'identification de cet émetteur (9) par l'intermédiaire de cette information d'identification et
**en ce qu'**ensuite, par le téléphone mobile (7), le réseau de téléphonie mobile, le serveur (5) de téléphonie mobile, le serveur (4) de contrôle d'accès ou le contrôleur (3) l'ouverture du point d'accès (1) associé à l'émetteur (9) est permise en recourant directement ou indirectement à cette information d'identification.

10. Procédé selon la revendication 9, **caractérisé en ce que** l'émetteur (9) est disposé à proximité du point d'accès (1) de telle sorte que le téléphone mobile (7) ne puisse recevoir son information d'identification qu'à proximité immédiate du point d'accès (1).

11. Procédé selon l'une des revendications 9 ou 10, **caractérisé en ce qu'**après avoir saisi les informations d'identification, le téléphone mobile (7) demande de plus l'introduction d'une authentification, en particulier un corde PIN, un mot de passe ou une information biométrique, **en ce que** cette information spécifique à l'utilisateur est transmise par l'intermédiaire du réseau de téléphonie mobile au serveur (5) de téléphonie mobile et au serveur (4) de contrôle d'accès en même temps que l'identification du point d'accès (1) à traiter, ce serveur activant ensuite le contrôleur (3) associé.

12. Procédé selon l'une des revendications 9 à 11, **caractérisé en ce que** le téléphone mobile (7) transmet l'information d'identification et éventuellement le code PIN par le réseau GSM sous la forme d'une transmission téléphonique de données ou sous la forme d'un SMS au serveur (4) de contrôle d'accès.

13. Procédé selon l'une des revendications 9 à 12, **caractérisé en ce que** l'émetteur (9) est un appareil (9) Bluetooth ou WLAN qui émet comme information d'identification son adresse unique, cette adresse servant à identifier le point d'accès (1) associé, **en ce que** le téléphone mobile (7) dispose d'une interface Bluetooth ou WLAN, le téléphone mobile (7) entrant automatiquement en dialogue approprié avec l'utilisateur du téléphone mobile lorsqu'il reçoit des adresses spécifiques transmises dans cadre de l'autorisation et qui correspondent aux points d'accès (1) autorisés, et ce automatiquement, demande éventuellement à l'utilisateur de s'authentifier et en tout cas une demande d'ouverture du point d'accès (1) spécifique est ensuite transmise par le réseau de téléphonie mobile au serveur (5) de téléphonie mobile ou au serveur (4) de contrôle d'accès.

14. Procédé selon l'une des revendications 9 à 13, **caractérisé en ce que** l'émetteur (9) est un appareil (9) Bluetooth ou WLAN qui est disposé dans la zone du passage (1) de telle sorte que la réception de l'information d'identification par un téléphone mobile (7) ne soit possible qu'à une distance inférieure à 1 m et de préférence inférieure à 0,5 m à l'extérieur du passage (1) et en avant de ce dernier.

15. Procédé selon l'une des revendications 9 à 14, **caractérisé en ce que** l'émetteur (9) est un appareil (9) Bluetooth ou WLAN qui est disposé dans une zone spécifique située en avant du point d'accès (1) associé ou dans une zone de travail associée au point d'accès.

16. Programme de traitement de données apte à être exécuté sur un téléphone mobile (7) en vue de l'exécution d'un procédé selon l'une des revendications 9 à 15 et conçu pour transmettre de manière automatique à un serveur (4) de contrôle d'accès par l'intermédiaire du réseau GSM des informations d'identification reçues par l'intermédiaire d'une interface Bluetooth ou WLAN, émises de manière automatique en demande permanente par l'interface d'un émetteur (9), éventuellement en même temps que des informations supplémentaires demandées dans la demande, par exemple un code PIN, un mot de passe ou des informations biométriques, et ce de manière automatique.

17. Téléphone mobile (7) doté d'un programme de traitement de données selon la revendication 16.
